# EUROPÄISCHE PATENTSCHRIFT

(11) **EP 3 631 099 B1**
(45) Veröffentlichungstag und Bekanntmachung des Hinweises auf die Patenterteilung: **23.06.2021**
(21) Anmeldenummer: 18742907.1
(22) Anmeldetag: 29.05.2018
(51) Int. Cl.: E03B 7/08

(54) **SANITÄRANLAGE MIT KOMMUNIKATIONSEINHEITEN UND SENSORARMATUR**
SANITARY FIXTURE COMPRISING COMMUNICATION UNITS AND SENSOR FITTING
INSTALLATION SANITAIRE POURVU D'UNITÉS DE COMMUNICATION ET D'UN ROBINET À CAPTEUR

(30) Priorität: 01.06.2017 DE 102017112065
(43) Veröffentlichungstag der Anmeldung: 08.04.2020
(73) Patentinhaber: Weinmann GmbH, 63776 Mömbris (DE)
(72) Erfinder: WEINMANN, Ralf, 63776 Schimborn (DE)
(74) Vertreter: Wolf, Michael
(86) Internationale Anmeldenummer: PCT/DE2018/100519
(87) Internationale Veröffentlichungsnummer: WO 2018/219408

(56) Entgegenhaltungen:
- WO-A1-2009/156010
- DE-U1-202012 103 128
- GB-A- 2 478 124
- US-B1- 8 402 984

## Beschreibung

Die Erfindung betrifft eine Sanitäranlage gemäß dem Oberbegriff des Patentanspruchs 1.

Eine Sanitäranlage der eingangs genannten Art ist allgemein bekannt, siehe hierzu beispielsweise US8402984B1, WO2009/156010A1, GB2478124A und DE202012103128U1. Eine solche Anlage besteht aus einer stromversorgten Sensorarmatur zur Durchführung einer Hygienespülung mit einer ersten signalverarbeitenden Kommunikationseinheit und einem elektrisch betätigbaren und ohne Bestromung automatisch schließenden Ventil mit einer zweiten signalverarbeitenden Kommunikationseinheit und einer Stromversorgung, wobei die Sensorarmatur und das Ventil fluidisch über eine Wasserleitung und die beiden Kommunikationseinheiten informationell miteinander verbunden ausgebildet sind.

Unter einer Sensorarmatur ist dabei hier und auch im Folgenden stets eine Wasserarmatur zu verstehen, die ein elektrisch betätigbares Absperrventil aufweist, um den Abfluss von Wasser aus der Wasserleitung über die Armatur zu steuern. Dabei wird das Absperrventil bevorzugt (aber nicht ausschließlich) durch eine Steuerung betätigt, welche die Signale eines (in der Regel optisch arbeitenden) Sensors verarbeitet.

Die Maßgabe, dass die Sensorarmatur stromversorgt ist, geht dabei hier und im Folgenden davon aus, dass die Sensorarmatur wie üblich mit einer Batterie, einem Akkumulator oder dergleichen ausgerüstet ist. In Betracht kommt aber auch eine netzgebundene Stromversorgung, wobei diese dann aber unabhängig von der nachfolgend genannten Stromversorgung des Ventils sein muss.

Unter einem elektrisch betätigbaren Ventil ist dabei hier und auch im Folgenden stets ein solches Ventil zu verstehen, das elektrisch geöffnet bzw. geschlossen wird. Hierzu ist das Ventil mit der oben genannten Stromversorgung versehen, die allerdings unterbrochen wird, wenn zum Beispiel die Hauptsicherung eines Gebäudes, einer Etage oder einer sonstigen Einheit abgeschaltet wird.

Unter einer signalverarbeitenden Kommunikationseinheit ist dabei hier und auch im Folgenden stets eine solche aus elektronischen Bauteilen bestehende Einheit zu verstehen, die einerseits Signale verarbeiten andererseits aber auch zum Informationsaustausch mit anderen Einheiten per Funk oder dergleichen kommunizieren kann.

Unter der oben genannten Hygienespülung ist dabei ferner eine Maßnahme zu verstehen, bei der in vordefinierten Abständen die Sensorarmatur automatisch geöffnet wird, um eine Stagnation des in der Wasserleitung befindlichen Wassers und damit zum Beispiel eine unerwünschte Keimbildung auszuschließen (gemäß der aktuellen Fassung der Trinkwasserverordnung). Praktisch bedeutet dies, dass die Sensorarmatur, von der natürlich auch mehrere vorhanden sein können, mit der signalverarbeitenden Kommunikationseinheit versehen ist, die zum Beispiel alle 72 Stunden die Sensorarmatur öffnet, um eine bestimmte Menge an Wasser abfließen zu lassen.

Der Erfindung liegt die Aufgabe zugrunde, eine Sanitäranlage der eingangs genannten Art zu verbessern. Insbesondere soll eine Sanitäranlage - und dies gilt sowohl für Bestandsanlagen als auch für Neuanlagen - geschaffen werden, die auch dann funktioniert, wenn die Stromversorgung des Ventils unterbrochen ist.

Diese Aufgabe ist mit einer Sanitäranlage der eingangs genannten Art durch die im Kennzeichen des Patentanspruchs 1 aufgeführten Merkmale gelöst.

Nach der Erfindung ist also vorgesehen, dass zur Gewährleistung einer Hygienespülung bei abgeschalteter Stromversorgung die Wasserleitung mit einem mit der ersten Kommunikationseinheit verbundenen Drucksensor und das Ventil mit einer Zusatzstromversorgung versehen ist.

Mit anderen, verfahrensmäßigen Worten ausgedrückt, zeichnet sich die erfindungsgemäße Sanitäranlage somit insbesondere dadurch aus, dass mit Hilfe des zur Messung des Leitungswasserdrucks ausgebildeten Drucksensors ein auf ein Öffnen der Sensorarmatur zurückgehender Druckabfall ermittelt und bei abgeschalteter Stromversorgung des Ventils bei Vorliegen eines solchen Druckabfalls mit Hilfe der Zusatzstromversorgung das Ventil geöffnet wird.

Wie weiter unten noch genauer erläutert wird, kann der Drucksensor dabei unmittelbar mit der ersten Kommunikationseinheit oder auch mittelbar über eine eigene, dritte Kommunikationseinheit mit der ersten Kommunikationseinheit verbunden sein. Entscheidend ist, dass die an der Sensorarmatur und am Drucksensor vorliegenden Informationen ausgewertet werden und aus dieser Basis über das Öffnungen und Schließen des Ventils entschieden werden kann.

Andere vorteilhafte Weiterbildungen der erfindungsgemäßen Sanitäranlage ergeben sich aus den abhängigen Patentansprüchen.

Der Vollständigkeit halber wird noch auf das Dokument EP 2 700 756 A1 hingewiesen, aus dem ebenfalls eine Sanitäranlage bekannt ist, bei der aber das elektrisch betätigbare Ventil bei Stromabschaltung nicht automatisch schließt, was den Nachteil mit sich bringt, dass die zur Sensorarmatur führende Leitung immer unter Wasserdruck steht, d.h. bei einem Bruch dieser Wasserleitung ist mit hoher Wahrscheinlichkeit mit einem Wasserschaden zu rechnen.

Ferner wird noch auf die Lösung gemäß dem nachveröffentlichten Dokument DE 10 2015 121 547 A1 hingewiesen, bei der aber insbesondere der im Patentanspruch 1 genannte Drucksensor fehlt.

Außerdem wird der Vollständigkeit halber auf das im Parallelanmeldeverfahren ermittelte, weiter abliegende Dokumente FR 2 835 033 A1 hingewiesen.

Die erfindungsgemäße Sanitäranlage einschließlich ihrer vorteilhaften Weiterbildungen gemäß der abhängigen Patentansprüche wird nachfolgend anhand der zeichnerischen Darstellung zweier Ausführungsbeispiele näher erläutert.

Es zeigt schematisch
- Figur 1: die erfindungsgemäße Sanitäranlage mit einem direkt mit der ersten Kommunikationseinheit verbundenen Drucksensor; und
- Figur 2: ein zweites Ausführungsbeispiel, bei dem der Drucksensor eine eigene Kommunikationseinheit aufweist.

Die in den Figuren 1 und 2 dargestellte Sanitäranlage besteht in bekannter Weise aus einer stromversorgten Sensorarmatur 1 zur Durchführung einer Hygienespülung mit einer ersten signalverarbeitenden Kommunikationseinheit 1.1, die wahlweise von der Stromversorgung der Sensorarmatur 1 mit Strom versorgt wird oder sogar eine eigene Stromversorgung (wie zum Beispiel eine Batterie oder einen Akkumulator) aufweist, und einem elektrisch betätigbaren und ohne Bestromung automatisch schließenden Ventil 2 mit einer zweiten signalverarbeitenden Kommunikationseinheit 2.1 und einer Stromversorgung 2.2, wobei die Sensorarmatur 1 und das Ventil 2 über eine Wasserleitung 3 fluidisch und die beiden Kommunikationseinheiten 1.1, 2.1 informationell miteinander verbunden ausgebildet sind.

Weiterhin ist, wenn auch nicht extra dargestellt, in an sich bekannter Weise zur Stromversorgung der Sensorarmatur 1 ein vorzugsweise aufladbarer elektrischer Energiespeicher (insbesondere Akkumulator) vorgesehen, d.h. die Sensorarmatur 1 erhält die für ihre Funktion erforderliche Energie aus diesem Energiespeicher. Eine elektrische Verbindung mit der Stromversorgung des Gebäudes ist in der Regel wegen des damit verbundenen großen Aufwandes nicht vorgesehen bzw. nicht vorhanden.

Noch etwas genauer betrachtet, ist die Sensorarmatur 1 in ebenfalls bekannter Weise mit einem mit der Wasserleitung 3 wirkverbundenen Absperrventil 1.2 versehen, wobei dieses über eine entsprechende Lichtschranke oder dergleichen elektrisch betätigbar ausgebildet ist und die Energie aus dem genannten Energiespeicher verwendet wird, um es im Bedarfsfall, also zum Beispiel, wenn sich ein Benutzer die Hände waschen möchte, zu betätigen.

Wesentlich für die erfindungsgemäße Sanitäranlage ist nun, und dies gilt für alle beliebigen Ausführungsformen, dass zur Gewährleistung einer Hygienespülung bei abgeschalteter Stromversorgung 2.2 die Wasserleitung 3 mit einem mit der ersten Kommunikationseinheit 1.1 verbundenen Drucksensor 4 und das Ventil 2 mit einer Zusatzstromversorgung 2.3 versehen ist.

Die genannte Zusatzstromversorgung 2.3 ist dabei besonders bevorzugt wahlweise als elektrischer Energiespeicher (einfach als Batterie) und/oder bei bei eingeschalteter Stromversorgung 2.2 von dieser (wieder-) aufladbar (also als Akkumulator) ausgebildet.

Bezüglich der Positionierung des Drucksensors 4 ist bevorzugt vorgesehen, dass dieser näher an der Sensorarmatur 1 als am Ventil 2 angeordnet ist. Noch etwas genauer betrachtet, aber nicht extra dargestellt, ist besonders bevorzugt vorgesehen, dass die Sensorarmatur 1 oberhalb eines Waschbeckens und der Drucksensor 4 unterhalb dieses Waschbeckens an der Wasserleitung 3 angeordnet ist. Alternativ kann schließlich auch vorgesehen sein, dass der Drucksensor 4 in der Sensorarmatur 1 angeordnet ist.

Wie in den Figuren 1 und 2 dargestellt, ist ferner bevorzugt vorgesehen, dass die erste signalverarbeitende Kommunikationseinheit 1.1 und die zweite signalverarbeitende Kommunikationseinheit 2.1 drahtlos miteinander kommunizierend ausgebildet sind.

Bei der Lösung gemäß Figur 1 ist dabei der Drucksensor 4, wie ersichtlich, direkt (zum Beispiel über ein Kabel) mit der ersten Kommunikationseinheit 1.1 verbunden. Bei der Lösung gemäß Figur 2 weist der Drucksensor 4 eine dritte, mit der ersten informationell verbundene, signalverarbeitende Kommunikationseinheit 4.1 auf, wobei weiterhin besonderes bevorzugt vorgesehen ist, dass (auch) die dritte signalverarbeitende Kommunikationseinheit 4.1 drahtlos kommunizierend ausgebildet ist.

Nur der Vollständigkeit halber, weil an sich selbstverständlich, wird noch darauf hingewiesen, dass die Kommunikationseinheiten 1.1, 2.1, 4.1 (sofern vorhanden) aus Hard- und Software bestehend ausgebildet sind.

Die erfindungsgemäße Sanitäranlage funktioniert wie folgt:
Ausgangspunkt der nachfolgenden Erläuterung ist zum Beispiel der Donnerstagabend vor Ostern, an dem in einer Zahnarztpraxis typischer Weise der Hauptstromschalter ausgeschaltet wird, um die sensiblen Praxisgeräte vor einem Stromschlag oder dergleichen während der Feiertage zu schützen. Diese Stromabschaltung hat dabei zur Folge, dass auch das als Hauptventil der Praxis ausgebildete Ventil 2 nicht mehr mit Strom versorgt wird, mithin also automatisch schließt, was auch gewünscht ist, da man zusätzlich die Praxis während der Feiertage gerne vor ungewolltem Wassereinbruch schützen möchte.

Ist aber das Ventil 2 geschlossen, würde ein typischer Weise nach 72 Stunden seit ihrer letzten Benutzung von der Sensorarmatur 1 initiierter Versuch einer Hygienespülung ins Leere laufen, da der Sensorarmatur 1 kein Wasser zur Verfügung steht.

Dank des erfindungsgemäßen Drucksensors 4 ist es nunmehr aber möglich, trotzdem eine Hygienespülung durchführen zu lassen, und zwar, weil - verfahrensmäßig ausgedrückt - vorgesehen ist, dass mit Hilfe des Drucksensors 4 ein auf ein Öffnen der Sensorarmatur 1 zurückgehender Druckabfall ermittelt und bei abgeschalteter Stromversorgung des Ventils 2 bei Vorliegen eines solchen Druckabfalls mit Hilfe der Zusatzstromversorgung 2.3 das Ventil 2 - trotz abgeschaltetem Hauptstromschalter - geöffnet wird. Hierbei ist natürlich vorgesehen, dass auch die zweite Kommunikationseinheit 2.1 wahlweise mit der Zusatzstromversorgung 2.3 verbunden ist oder sogar eine eigene (nicht extra dargestellte) Stromversorgung aufweist.

Ist also nach einer letzten Betätigung der Sensorarmatur 1 eine gewisse, vorgegebene Zeit (wie oben bereits erwähnt, typischer Weise 72 Stunden) vergangen, so ist vorgesehen, dass die Sensorarmatur 1 geöffnet wird bzw. sich selbsttätig öffnet, wenn ein vom Drucksensor 4 gemessener Druck innerhalb eines vorgegebenen bzw. des oben erwähnten Zeitraums einen ersten, vorgegebenen Druck nicht unterschreitet. Als Druckwert wird hier typischer Weise derjenige Druck hinterlegt, der in der Wasserleitung bei geöffnetem Ventil 2 (Hauptventil), aber geschlossener Sensorarmatur 1 herrscht, wenn also Wasser an der Sensorarmatur 1 ansteht, aber nicht abfließt.

Im nächsten Schritt, also bei bereits geöffneter Sensorarmatur 1, wird dann das Ventil 2 geöffnet, wenn ein vom Drucksensor 4 gemessener Druck einen zweiten, vorgegebenen Druck unterschreitet, wobei hierbei gilt, dass der erste, vorgegebene Druck größer als der zweite vorgegebene Druck ist, wobei als zweiter Druckwert typischer derjenige Druck hinterlegt wird, der in der Wasserleitung bei geöffneter Sensorarmatur 1 und geöffnetem Ventil 2 herrscht, wenn also vom Hauptventil kommendes Wasser über die Sensorarmatur 1 abfließt.

Bei alledem ist ferner bei Vorhandensein des oben bereits erwähnten Absperrventils 1.2 vorgesehen, dass eine Information über eine Stellung des Absperrventils 1.2 an die erste signalverarbeitende Kommunikationseinheit 1.1 übertragen wird.

Wurde die Hygienespülung schlussendlich durchgeführt, wird schließlich das Ventil 2 - entsprechend von der Sensorarmatur 1 über die Kommunikationseinheiten 1.1, 2.1 informiert - wieder stromlos geschaltet, sprich geschlossen. Die gesamte Anlage befindet sich dann wieder in dem Zustand, wie sie am Donnerstag vor Ostern zurückgelassen wurde, nur mit dem Unterschied, dass die regelmäßig durchzuführende Hygienespülung tatsächlich durchgeführt wurde und sich die gesamte Sanitäranlage somit in einem einwandfreien Zustand befindet.

### Bezugszeichenliste

- 1: Sensorarmatur
- 1.1: erste Kommunikationseinheit
- 1.2: Absperrventil
- 2: Ventil
- 2.1: zweite Kommunikationseinheit
- 2.2: Stromversorgung
- 2.3: Zusatzstromversorgung
- 3: Wasserleitung
- 4: Drucksensor
- 4.1: dritte Kommunikationseinheit

## Patentansprüche

1. Sanitäranlage, umfassend eine stromversorgte Sensorarmatur (1), wobei die Sensorarmatur (1) ausgestattet ist mit einer ersten signalverarbeitenden Kommunikationseinheit (1.1) und wobei die Sanitäranlage ein elektrisch betätigbares und ohne Bestromung automatisch schließendes Ventil (2) mit einer zweiten signalverarbeitenden Kommunikationseinheit (2.1) und einer Stromversorgung (2.2) aufweist, wobei die Sensorarmatur (1) und das Ventil (2) über eine Wasserleitung (3) fluidisch und die beiden Kommunikationseinheiten (1.1, 2.1) informationell miteinander verbunden ausgebildet sind,
**dadurch gekennzeichnet,**
**dass** zur Gewährleistung einer Hygienespülung bei abgeschalteter Stromversorgung (2.2) die Wasserleitung (3) mit einem mit der ersten Kommunikationseinheit (1.1) verbundenen Drucksensor (4) zur Messung des Leitungswasserdrucks und das Ventil (2) mit einer Zusatzstromversorgung (2.3) versehen ist.

2. Sanitäranlage nach Anspruch 1,
**dadurch gekennzeichnet,**
**dass** die Zusatzstromversorgung (2.3) als elektrischer Energiespeicher ausgebildet ist.

3. Sanitäranlage nach Anspruch 1 oder 2,
**dadurch gekennzeichnet,**
**dass** die Zusatzstromversorgung (2.3) bei eingeschalteter Stromversorgung (2.2) von dieser aufladbar ausgebildet ist.

4. Sanitäranlage nach einem der Ansprüche 1 bis 3,
**dadurch gekennzeichnet,**
**dass** der Drucksensor (4) näher an der Sensorarmatur (1) als am Ventil (2) angeordnet ist.

5. Sanitäranlage nach einem der Ansprüche 1 bis 4,
**dadurch gekennzeichnet,**
**dass** die erste signalverarbeitende Kommunikationseinheit (1.1) und die zweite signalverarbeitende Kommunikationseinheit (2.1) drahtlos miteinander kommunizierend ausgebildet sind.

6. Sanitäranlage nach einem der Ansprüche 1 bis 5,
**dadurch gekennzeichnet,**
**dass** der Drucksensor (4) eine dritte, mit der ersten informationell verbundene, signalverarbeitende Kommunikationseinheit (4.1) aufweist.

7. Verfahren zum Betrieb einer Sanitäranlage gemäß Anspruch 1,
**dadurch gekennzeichnet,**
**dass** mit Hilfe des Drucksensors (4) ein auf ein Öffnen der Sensorarmatur (1) zurückgehender Druckabfall ermittelt und bei abgeschalteter Stromversorgung des Ventils (2) bei Vorliegen eines solchen Druckabfalls mit Hilfe der Zusatzstromversorgung (2.3) das Ventil (2) geöffnet wird.

8. Verfahren nach Anspruch 7,
**dadurch gekennzeichnet,**
**dass** die Sensorarmatur (1) geöffnet wird, wenn ein vom Drucksensor (4) gemessener Druck innerhalb eines vorgegebenen Zeitraums einen ersten, vorgegebenen Druck nicht unterschreitet.

9. Verfahren nach Anspruch 7 oder 8,
**dadurch gekennzeichnet,**
**dass** das Ventil (2) bei geöffneter Sensorarmatur (1) geöffnet wird, wenn ein vom Drucksensor (4) gemessener Druck einen zweiten, vorgegebenen Druck unterschreitet.

10. Verfahren nach einem der Ansprüche 7 bis 9, wobei die Sensorarmatur (1) mit einem Absperrventil (1.2) versehen ist,
**dadurch gekennzeichnet,**
**dass** eine Information über eine Stellung des Absperrventils (1.2) an die erste signalverarbeitende Kommunikationseinheit (1.1) übertragen wird.

## Claims

1. A sanitary fixture, comprising a sensor fitting (1) which is supplied with power, the sensor fitting (1) being equipped with a first signal-processing communication unit (1.1), and the sanitary fixture having an electrically operated valve (2) which automatically closes when there is no power and has a second signal-processing communication unit (2.1) and a power supply (2.2), the sensor fitting (1) and the valve (2) being connected fluidically to each other via a water pipe (3), and the two communication units (1.1, 2.1) being connected to each other to transmit information,
**characterised in that**
to ensure hygienic flushing when the power supply (2.2) is switched off, the water pipe (3) is provided with a pressure sensor (4), which is connected to the first communication unit (1.1), for measuring the piped water pressure, and the valve (2) is provided with an additional power supply (2.3).

2. The sanitary fixture according to claim 1,
**characterised in that**
the additional power supply (2.3) is in the form of an electrical energy store.

3. The sanitary fixture according to claim 1 or 2,
**characterised in that**
the additional power supply (2,3) can be charged by the power supply (2.2) when the latter is switched on.

4. The sanitary fixture according to any one of claims 1 to 3,
**characterised in that**
the pressure sensor (4) is arranged closer to the sensor fitting (1) than to the valve (2).

5. The sanitary fixture according to any one of Claims 1 to 4,
**characterised in that**
the first signal-processing communication unit (1.1) and the second signal-processing communication unit (2.1) are designed to communicate wirelessly with each other.

6. The sanitary fixture according to any one of Claims 1 to 5,
**characterised in that**
the pressure sensor (4) has a third signal-processing communication unit (4.1) which is connected to the first communication unit to transmit information.

7. A method for operating a sanitary fixture according to claim 1,
**characterised in that**
a drop in pressure caused by opening of the sensor fitting (1) is determined with the aid of the pressure sensor (4), and, if the power supply of the valve (2) is switched off when such a pressure drop is present, the valve (2) is opened with the aid of the additional power supply (2.3).

8. The method according to claim 7,
**characterised in that**
the sensor fitting (1) is opened if a pressure measured by the pressure sensor (4) does not fall below a first, predefined pressure within a predefined time period.

9. The method according to claim 7 or 8,
**characterised in that**
when the sensor fitting (1) is open, the valve (2) is opened if a pressure measured by the pressure sensor (4) falls below a second, predefined pressure.

10. The method according to any one of claims 7 to 9, the sensor fitting (1) being provided with a shut-off valve (1.2),
**characterised in that**
an item of information relating to the position of the shut-off valve (1.2) is transmitted to the first signal-processing unit (1.1).

## Revendications

1. Installation sanitaire, comprenant une robinetterie à détection alimentée en courant (1), sachant que la robinetterie à détection (1) est équipée d'une première unité de communication traitant les signaux (1.1) et sachant que l'installation sanitaire comporte une soupape (2) actionnable électriquement et se fermant automatiquement sans alimentation en courant avec une deuxième unité de communication traitant les signaux (2.1) et une alimentation en courant (2.2), sachant que la robinetterie à détection (1) et la soupape (2) sont constituées reliées entre elles du point de vue fluide par une conduite d'eau (3) et les deux unités de communication (1.1, 2.1) sont reliées entre elles du point de vue informations,
**caractérisée en ce que**,
pour garantir un rinçage hygiénique avec l'alimentation de courant (2.2) étant déconnectée, la conduite d'eau (3) est dotée d'un capteur de pression (4) relié à la première unité de communication (1.1) pour mesurer la pression d'eau de conduite et la soupape (2) est dotée d'une alimentation en courant supplémentaire (2.3).

2. Installation sanitaire selon la revendication 1,
**caractérisée en ce que**
l'alimentation en courant supplémentaire (2.3) est constituée sous la forme d'un accumulateur d'énergie électrique.

3. Installation sanitaire selon la revendication 1 ou 2,
**caractérisée en ce que**
l'alimentation en courant supplémentaire (2.3) est constituée pouvant être chargée par celle-ci lorsque l'alimentation en courant (2.2) est mise en marche.

4. Installation sanitaire selon l'une quelconque des revendications 1 à 3,
**caractérisée en ce que**
le capteur de pression (4) est disposé plus près sur la robinetterie à détection (1) que sur la soupape (2).

5. Installation sanitaire selon l'une quelconque des revendications 1 à 4,
**caractérisée en ce que**
la première unité de communication traitant les signaux (1.1) et la deuxième unité de communication traitant les signaux (2.1) sont constituées communiquant entre elles sans fil.

6. Installation sanitaire selon l'une quelconque des revendications 1 à 5,
**caractérisée en ce que**
le capteur de pression (4) comporte une troisième unité de communication traitant les signaux (4.1), reliée du point de vue informations à la première.

7. Procédé destiné à faire fonctionner une installation sanitaire selon la revendication 1,
**caractérisé en ce qu'**
une chute de pression attribuée à une ouverture de la robinetterie à détection (1) est déterminée à l'aide du capteur de pression (4) et la soupape (2) est ouverte à l'aide de l'alimentation en courant supplémentaire (2.3) en présence d'une chute de pression de ce type, lorsque l'alimentation en courant de la soupape (2) est déconnectée.

8. Procédé selon la revendication 7,
**caractérisé en ce que**
la robinetterie à détection (1) est ouverte, lorsqu'une pression mesurée par le capteur de pression (4) à l'intérieur d'une période de temps prédéfinie ne dépasse pas inférieurement une première pression prédéfinie.

9. Procédé selon la revendication 7 ou 8,
**caractérisée en ce que**
la soupape (2) est ouverte lorsque la robinetterie à détection (1) est ouverte, si une pression mesurée par le capteur de pression (4) dépasse inférieurement une deuxième pression prédéfinie.

10. Procédé selon l'une quelconque des revendications 7 à 9, sachant que la robinetterie à détection (1) est dotée d'une soupape d'arrêt (1.2),
**caractérisé en ce qu'**
une information concernant une position de la soupape d'arrêt (1.2) est transmise à la première unité de communication (1.1) traitant les signaux.
